# EUROPÄISCHE PATENTANMELDUNG

(11) **EP 4 722 109 A1**
(43) Veröffentlichungstag der Anmeldung: **08.04.2026**
(21) Anmeldenummer: 24204260.4
(22) Anmeldetag: 02.10.2024
(51) Int. Cl.: B65B 9/12, B65B 9/24, A22C 5/00, B26D 1/60, B65B 35/24, A22C 11/10, B65B 51/18, B65B 61/06, B65B 61/08, B65B 25/00, B65B 3/10, B26D 1/00, A22C 13/00

(54) **TRENNEN VON SACHET-PRODUKTEN MIT COEXTRUDIERTER HÜLLE**

(71) Anmelder: Albert Handtmann Maschinenfabrik GmbH & Co. KG, 88400 Biberach (DE)
(72) Erfinder: Bächtle, Manfred, 88433 Schemmerhofen (DE); Schießer, Markus, 88489 Wain (DE); Speh, Andreas, 88444 Ummendorf (DE); Winghart, Robert, 89613 Oberstadion (DE); Prall, Jens, 88471 Laupheim (DE)
(74) Vertreter: Grünecker Patent- und Rechtsanwälte PartG mbB

(57) **Zusammenfassung**

Die Erfindung betrifft eine Vorrichtung 1 und eine Verfahren zum Herstellen von mit flüssigem oder pastösem Füllgut, insbesondere mit flüssigen oder pastösen Lebensmitteln , gefüllten Sachets (2) mit einer Koextrusionseinrichtung 3 zum Koextrudieren eines Strangs 10 aus einem mit dem Füllgut gefüllten Hüllenmaterial 15, einer Abteileinrichtung 60 mit gegenüberliegenden umlaufenden Abteilstempeln 6a,b zum Abteilen und Verpressen des Strangs zu Sachets 2, einer Transporteinrichtung 4 zum Transportieren der Sachets in Transportrichtung T aufweist, und mit einer Trenneinrichtung 17, um aufeinanderfolgende Sachets im Bereich einer jeweiligen Abteilstelle 8 voneinander zu trennen, die ein Messer 70 umfasst, das während des Trennvorgangs in Transportrichtung T mitläuft.

## Beschreibung

Die Erfindung betrifft eine Vorrichtung zum Herstellen von mit flüssigem oder pastösem Füllgut gefüllten Sachets sowie ein entsprechendes Verfahren.

Aus dem Stand der Technik ist es bereits bekannt, ein Füllgut, z.B. Kosmetika, Lebensmittel etc., in sogenannten Sachets zu verpacken. Bei Sachets handelt es sich um Verpackungen, welche z.B. an ihren Enden flachgedrückte Endbereiche aufweisen. Bislang werden solche Verpackungen meist mit Schlauchbeutelmaschinen erzeugt. Solche Schlauchbeutelmaschinen sind allerdings aufwendig und auch nur bedingt geeignet für die Verwendung von biologisch abbaubaren Hüllenmaterialien. Insbesondere bei der Herstellung von Sachets für die Verwendung von Flüssigkeiten ist es sehr wichtig, eine flache, sauber verschlossene Abteilstelle herzustellen. Diese muss dann sauber abgetrennt werden. Die Erzeugung einer sauberen Abteilstelle war bislang problematisch.

Hiervon ausgehend liegt der vorliegenden Erfindung die Aufgabe zugrunde, eine verbesserte Vorrichtung und ein verbessertes Verfahren zum Herstellen und Durchtrennen von Sachets bereitzustellen.

Erfindungsgemäß wird diese Aufgabe durch die Merkmale der Ansprüche 1 und 16 gelöst.

Gemäß der Erfindung weist die Vorrichtung zum Herstellen von mit flüssigem oder pastösem Füllgut, insbesondere mit flüssigen oder pastösen Lebensmitteln gefüllten Sachets eine Koextrusionseinrichtung auf zum Koextrudieren eines Strangs aus einem mit dem Füllgut gefüllten Hüllenmaterial auf. Eine solche Koextrusionseinrichtung extrudiert das Füllgut bzw. das Lebensmittel und das Hüllenmaterial gleichzeitig. Eine solche Koextrusionseinrichtung ist dazu geeignet als Hüllenmaterial ein mittels Fixierlösung aushärtbares Hüllenmaterial, insbesondere Gel, zu extrudieren, vorzugsweise ein biologisch abbaubares Hüllenmaterial, wie z.B. ein Alginat, Pektin- oder ein Collagengel. Ein Alginatgel ist für Lebensmittel besonders vorteilhaft. Als Fixierlösung dient z.B. eine Kalziumchloridlösung.

Weiter weist die Vorrichtung eine Abteileinrichtung mit gegenüberliegenden umlaufenden Abteilstempeln auf zum Abteilen und Verpressen des Strangs zu Sachets, d.h. zum Erzeugen einer Abteilstelle zwischen den Sachets. Die Abteilstempel können das Füllgut, insbesondere das Lebensmittel, wenn sie sich auf ihrer Umlaufbahn aufeinander zu bewegen und in den Strang eingreifen, an einer Abteilstelle aus dem Hüllenmaterial ausstreifen und das Hüllenmaterial, das an dieser Stelle noch nicht vollständig ausgehärtet ist, an der Abteilstelle flächig zu einem Sachet verpressen. Da die gegenüberliegenden Abteilstempel umlaufen, sind sie im vorderen Umlenkbereich (der der Koextrusionseinrichtung zugewandt ist) nicht parallel zueinander ausgerichtet. So streifen sie, wenn sie sich im Umlenkbereich aufeinander zu bewegen - bis sie wieder im Wesentlichen parallel zueinander ausgerichtet sind -, die Innenmasse, d.h. das Füllgut, aus, sodass sich keine Innenmasse, sondern nur eine saubere Hülle in der Abteilstelle befindet. Die Abteilstelle kann so sauber verpresst und flüssigkeitsdicht verschlossen werden. Bei einem aushärtbaren Hüllenmaterial ist dabei in der Abteilstelle das Hüllenmaterial nicht vollständig ausgehärtet, d.h. nicht vollständig vernetzt, sodass sich das aushärtbare Hüllenmaterial auf der Ober- und Unterseite der Hülle innen in der Abteilstelle stoffschlüssig, insbesondere auch homogen, verbinden kann. Dies ist möglich, da die Abteilstempel in den koextrudierten Strang eingreifen und nicht der Packstoff bzw. die Verpackungsfolie vorab erzeugt wird.

Die erfindungsgemäße Vorrichtung erlaubt also das flüssigkeitsdichte Verpacken von Füllgut aufgrund der vollflächig verpressten glatten und faltenfreien Abteilstelle.

Unter "Flüssigkeit" versteht man hier z.B. ein Füllgut mit einer Viskosität von z.B. ≤ 70.000 mPas, bei 20 °C, also z.B. auch Füllgut, das eine Konsistenz hat, wie z.B. Ketchup oder Senf, Suppe, Shampoo, Creme, Honig, Konfitüre, etc., insbesondere z.B. <5.000 mPas bei 20 °C (z.B. auch Apfelmus, Babynahrung, Salatdressing) und weiter, insbesondere z.B. ≤1.000 mPas, bei 20 °C (z.B. auch Saft, Öl). Die Vorrichtung ist ebenso geeignet, mit pastösem Füllgut mit höheren Viskositäten gefüllte Sachets zu erzeugen.

Die Vorrichtung weist weiter eine Transporteinrichtung auf zum Transportieren der Sachets in Transportrichtung. Die Transporteinrichtung kann in der Abteileinrichtung integriert sein.

Die Vorrichtung weist weiter eine Trenneinrichtung auf, um aufeinanderfolgende Sachets im Bereich einer jeweiligen Abteilstelle voneinander zu trennen, wobei die Trenneinrichtung ein Messer umfasst, das während des Trennvorgangs in Transportrichtung der Sachets mitläuft.

In Transportrichtung der Sachets bedeutet, in Transportrichtung des entsprechenden Transportmittels, auf dem das Sachet beim Durchtrennen der Abteilstelle transportiert wird. Dabei kann der Bewegungsvektor des Messers beim Abtrennvorgang einen entsprechenden Transportrichtungsvektor aufweisen, d.h. die Bewegungsrichtung des Messers muss nicht exakt parallel zur Bewegungsrichtung des entsprechenden Transportmittels z.B. parallel zum Förderband oder der Förderkette verlaufen.

Da das Messer während des Trennvorgangs in Transportrichtung der Sachets mitläuft, ist mehr Zeit zum Trennen vorhanden, sodass eine exaktere Trennstelle erzeugt werden kann. Durch die mitlaufende Ausgestaltung des Messers in Transportrichtung der Sachets werden die Sachets geschützt, sodass gewährleistet werden kann, dass die Sachets flüssigkeitsdicht verschlossen werden können.

Das mitlaufende Messer kann z.B. als ein in und entgegen der Transportrichtung umlaufendes Messer ausgebildet sein, z.B. auf einem Band umlaufend oder aber z.B. ein um eine quer zur Transporteinrichtung verlaufende Achse A1 rotierendes Messer.

Ganz besonders vorteilhaft ist es, wenn das mitlaufende Messer als ein über einen Bewegungsmechanismus in und entgegen Transportrichtung hin und her bewegbares Messer ausgebildet ist. Vorteilhafterweise ist dann das Messer auch nach oben und unten bewegbar, d.h. in Vertikalrichtung. Eine entsprechende Anordnung erlaubt eine hohe Taktung und eine schonende Durchtrennung. Vorteilhafterweise umfasst der Bewegungsmechanismus eine Kurbelmechanik.

Gemäß einer bevorzugten Ausführungsform kann das Messer bei der hin und her Bewegung so ausgerichtet bleiben, dass die Schneidkante des Messers durchwegs nach unten gerichtet ist.

Die Transporteinrichtung kann gegenüberliegende Transportmittel, insbesondere Transportbänder oder Ketten, umfassen, an denen jeweils die beabstandeten Abteilstempel angeordnet sind. Diese Abteilstempel sind insbesondere derart angeordnet, dass beim Transport der Sachets in Transportrichtung die Abteilstempel das Hüllenmaterial an den Abteilstellen weiter verpressen können, zumindest auf einem ersten Abschnitt der Transporteinrichtung. Somit können die Abteilstellen während des Transports in der Transporteinrichtung weiter aushärten und können danach in einem stabileren Zustand getrennt werden. Somit kann eine sauberere Schnittstelle erzeugt werden und verhindert werden, dass weiches Hüllenmaterial an der Abteilstelle beschädigt wird.

Die Transportmittel können übereinander angeordnet sein und das untere umlaufende Transportmittel kann länger sein als das darüber liegende.

Die Sachets können dann derart abgetrennt werden, dass die Abteilstelle zwischen Messer und dem Abteilstempel des unteren vorstehenden umlaufenden Transportmittels abgetrennt wird.

Gemäß einem bevorzugten Ausführungsbeispiel weist die Trenneinrichtung eine nach der Transporteinrichtung angeordnete weitere Trenn-Transporteinrichtung mit einem umlaufenden Transportmittel (z.B. Kette oder Band etc.) auf, an dem voneinander beabstandete Abtrennstempel angeordnet sind, auf denen die Abteilstellen der Sachets zum Trennen aufliegen. Dann kann die Abteilstelle der Sachets zwischen Messer und Abtrennstempel durchtrennt werden.

Diese Ausführungsform bringt den Vorteil mit sich, dass dann nicht mehr die Abteilstempel zum Trennen verwendet werden und somit nicht beschädigt werden können. Wenn nämlich die Abteilstempel zum Trennen verwendet werden, kann es zur Abnutzung und Beschädigung der Abteistempel kommen, sodass sie dann beim Abteilen nicht mehr zuverlässig funktionieren. Dies könnte sich darin äußern, dass die Portionen nicht mehr sauber verschlossen werden können. Gibt es jedoch ein zusätzliches umlaufendes Transportmittel bietet sich einerseits der Vorteil, dass die Abteilstempel der Abteileinrichtung nicht beschädigt werden und ein einwandfreies Abteilen zur Erzeugung von glatten Abteilstellen möglich ist und andererseits die Abtrennstempel eigens für das Trennen ausgebildet werden können, z.B. auch aus einem beständigeren Material gefertigt werden können und/oder eine andere Form aufweisen. Somit können Verschleißkosten reduziert werden.

Die Trenntransporteinrichtung kann auch übereinanderliegende umlaufende Transportmittel aufweisen, wobei eines der Transportmittel die voneinander beabstandeten Abtrennstempel aufweist und das andere Transportmittel mehrerer umlaufende Messer.

Wenn zwei Transporteinrichtungen hintereinander verwendet werden, können die Abteilstempel vorzugsweise im Wesentlichen den gleichen Abstand, d.h. den gleichen seitlichen Abstand wie die Abtrennstempel voneinander haben, derart, dass die Abteilstelle auf dem Abtrennstempel aufliegen kann.

Es ist besonders vorteilhaft, wenn die Abtrennstempel jeweils eine Aussparung, insbesondere einen Schlitz aufweisen, in denen das Messer zum Trennen der Sachets eingreifen kann. Somit können die Abtrennstempel besonders geschützt werden, da entweder die Kraft, die beim Trennen auf den Abtrennstempel wirkt, minimiert werden kann oder aber alternativ ein berührungsloses Trennen möglich ist, bei dem das Messer den Abtrennstempel während des Abtrennvorgangs nicht berührt. Diese Art von Abtrennstempel ist nicht zum Abteilen geeignet, da sich in der Aussparung beziehungsweise im Spalt Material ansammeln würde und sich eine Art Mini-Sachet bilden würde. Deshalb gibt es bei einer entsprechenden Ausgestaltung des Abtrennstempels sowohl die erste Transporteinrichtung als auch die nachgeordnete Trenn-Transporteinrichtung, die ein unteres und kein oberes Transportmittel aufweist.

Es ist vorteilhaft, wenn der Bewegungsmechanismus derart ausgebildet ist, dass das Messer in Transportrichtung hin und her, d.h. entgegen Transportrichtung zurück und in Vertikalrichtung noch oben und unten bewegbar ist. Dies ist insbesondere vorteilhaft wenn die Abtrennstempel eine Aussparung aufweisen. Das Messer kann sich nach unten auf die Abteilstelle und die Aussparung bewegen. Beim Durchtrennen der Abteilstelle greift das Messer in die Aussparung ein und läuft während des Durchtrennens mit dem Abtrennstempel mit. Das Messer kann sich dann wieder nach oben aus der Aussparung herausbewegen um sich zurück zur nachfolgenden Abteilstelle zu bewegen.

Als ganz besonders vorteilhaft hat sich ein als Zackenmesser ausgebildetes Messer erwiesen. Das mitlaufende Zackenmesser ermöglicht eine saubere Trennung selbst bei berührungslosem Trennen, d.h. wenn das Messer keinen Kontakt mit einem Abtrennstempel hat. Ganz besonders vorteilhaft ist die Kombination des Zackenmessers mit einem Abtrennstempel mit Aussparung. Beim Durchtrennen stechen die Zacken zunächst punktuell in die Abteilstelle über der Aussparung im Abtrennstempel. Durch Weiterbewegen des Messers nach unten weiten sich die punktuellen Öffnungen auf, bis es zur vollständigen Durchtrennung kommt.

Gemäß einer alternativen Ausführungsform kann das Messer als Wiegemesser mit einer gekrümmten Schneide ausgebildet sein, wobei der Bewegungsmechanismus derart ausgebildet ist, dass das Wiegemesser beim Trennen eine Abwälzbewegung auf dem Abteilstempel oder dem Abtrennstempel quer, vorzugsweise senkrecht zur Transportrichtung machen kann und währenddessen in Transportrichtung mitbewegt werden kann. Eine solche Wippe minimiert die auf den Stempel wirkende Kraft und somit den Verschleiß.

Gemäß einer weiteren Ausführungsform ist das Messer als Rollenschneider ausgebildet, dessen Schneidblatt um eine im Wesentlichen in Transportrichtung verlaufende Achse A2 rotiert und derart angeordnet ist, dass er zum Abtrennen eine Abrollbewegung quer, insbesondere senkrecht zur Transportrichtung auf dem Abteilstempel oder dem Abtrennstempel durchführen kann.

Auch mit solch einer Ausgestaltung kann die Kraft, die auf den Abteil- oder Abtrennstempel wirkt reduziert werden, was sich günstig auf den Verschleiß auswirkt.

Vorteilhafterweise weist die Vorrichtung in Transportrichtung betrachtet vor der Abteileinrichtung eine Einrichtung zum Aufbringen eines Fixiermittels auf, sodass die Hülle beim Abteilen bereits leicht ausgehärtet und somit stabiler ist. Dies ermöglicht auch eine verbesserte Trennung.

Unabhängig von der jeweiligen Ausführungsform des Messers, können mehrere in Transportrichtung hintereinander angeordnete Messer angeordnet sein, die beim Durchtrennen von mehreren Abtrennstellen gemeinsam in Transportrichtung bewegt werden können und anschließend auch gemeinsam wieder zum Durchtrennen der nachfolgenden Abtrennstellen zurückbewegt werden.

Mehrere Messer können auch in den Ausführungsbeispielen verwendet werden, wo die Messer um eine Achse rotieren (hier zum Beispiel um 180° zueinander angeordnete Messer) oder aber an einem umlaufenden Transportmittel angeordnete Messer.

Das erfindungsgemäße Verfahren zum Herstellen von mit flüssigen oder pastösen Füllgut, insbesondere mit flüssigen oder pastösen Lebensmitteln gefüllten Sachets, wird insbesondere mit einer Vorrichtung nach mindestens einem der Ansprüche 1 bis 15 durchgeführt.

Dabei wird ein Strang aus einem mit Füllgut gefüllten, aushärtbaren Hüllenmaterial über eine Koextrusionseinrichtung extrudiert und der Strang zwischen umlaufenden Abteilstempeln geführt, wobei die umlaufenden Abteilstempel sich aufeinander zu bewegen, in den Strang eingreifen und dabei das Füllgut an einer Abteilstelle aus dem Hüllenmaterial ausstreifen und das noch nicht vollständig ausgehärtete Hüllenmaterial an der Abteilstelle flächig zu einem Sachet verpressen, wonach aufeinanderfolgende Sachets im Bereich einer Abteilstelle voneinander mit einem Messer einer Trenneinrichtung getrennt werden, das während des Trennvorgangs in Transportrichtung T der Sachets mitläuft.

Die vorliegende Erfindung wird nachfolgend unter Bezugnahme der folgenden Figuren näher erläutert:
- Figur 1: zeigt eine Teilansicht einer Ausführungsform gemäß der vorliegenden Erfindung.
- Figur 2: zeigt grob schematisch einen Ausschnitt einer Abteileinrichtung gemäß einem erfindungsgemäßen Ausführungsbeispiel.
- Figur 3: zeigt schematisch eine Seitenansicht sowie eine Draufsicht auf den Füllrohr-Auslass auf drei unterschiedliche Füllrohre gemäß der vorliegenden Erfindung.
- Figur 4: zeigt schematisch die hergestellten Sachets in einer Kette und getrennte Sachets.
- Figur 5a: zeigt schematisch eine Aufsicht auf ein Transportmittel mit Abteilstempeln gemäß einem Ausführungsbeispiel der vorliegenden Erfindung.
- Figur 5b: zeigt schematisch in perspektivischer Darstellung einen Abteilstempel.
- Figur 6: zeigt einen Querschnitt durch eine Koextrusionseinrichtung gemäß der vorliegenden Erfindung.
- Figur 7: zeigt ein weiteres Ausführungsbeispiel mit verlängertem unterem Transportmittel und integrierter Trenneinrichtung.
- Figur 8a: zeigt schematisch ein weiteres bevorzugtes Ausführungsbeispiel mit einer zusätzlichen Trenn-Transporteinrichtung.
- Figur 8b: zeigt schematisch den Übergang der Sachets von dem unteren Transportmittel der Transporteinrichtung auf das Transportmittel der nachfolgenden Trenn-Transporteinrichtung, wobei einfachheitshalber das obere Transportmittel nicht dargestellt ist.
- Figur 8c: zeigt schematisch eine Aufsicht auf das untere Transportmittel der Trenn-Transporteinrichtung.
- Figur 8d: zeigt schematisch in perspektivischer Darstellung eine mögliche Ausgestaltung der Abtrennstempel des Trenn-Transportmittels.
- Figur 9: zeigt schematisch wie die Sachets mit der Abteilstelle auf dem in Fig. 8d gezeigten Abtrennstempel aufliegen.
- Figuren 10 a, b, c: zeigen schematisch den Abtrennvorgang mit einer Trenneinrichtung wie sie in den Figuren 8a-d gezeigt ist.
- Figur 11: zeigt ein weiteres Ausführungsbeispiel gemäß der vorliegenden Erfindung.
- Figur 12: zeigt ein weiteres Ausführungsbeispiel gemäß der vorliegenden Erfindung.

Figur 1 zeigt grob schematisch ein Ausführungsbeispiel einer Vorrichtung 1 zum Herstellen von mit flüssigen oder pastösen Füllgut bzw. Lebensmitteln gefüllten Sachets 2. Die nachfolgenden Ausführungsbeispiele werden anhand eines abzufüllenden Lebensmittels näher erläutert sind aber genauso für andere Füllgüter, d.h. Nichtlebensmittel geeignet.

Die Vorrichtung weist dabei eine Koextrusionseinrichtung 3 zum Koextrudieren eines Strangs aus mit einem Lebensmittel 14 gefüllten Hüllenmaterial 15 auf. Als flüssiges Lebensmittel kann beispielsweise Ketchup, Senf, Marmelade, Honig abgefüllt werden. Als flüssiges Füllgut kommen z.B. auch Nichtlebensmittel in Frage wie z.B. Shampoo, Creme, Flüssigwaschmittel etc. Aber auch Füllgut, bzw. Lebensmittel mit einer höheren Viskosität wie z.B. Salami- oder Käseprodukte können dicht mit der erfindungsgemäßen Vorrichtung verpackt werden. Auch hier kann die flüssigkeitsdichte Verpackung vorteilhaft sein. Zudem können neue Formen für diese Art Produkte produziert werden.

Als aushärtbares Hüllenmaterial eignet sich insbesondere Alginatgel, alternativ Pektingel oder Collagengel. Solche Materialien sind insbesondere deshalb vorteilhaft, weil sie biologisch abbaubar und auch verzehrbar sind und die Menge an Plastikabfall reduziert werden kann. Solche Materialen sind z.B. als Paste kommerziell erhältlich oder als Pulver, das mit Wasser angerührt wird.

Figur 6 zeigt eine mögliche Ausführungsform einer solchen Koextrusionseinrichtung 3. Die Koextrusionseinrichtung 3 weist ein Füllrohr 9 auf zum Ausstoßen des Lebensmittels 14 sowie eine dem Füllrohr 9 zugeordnete Extrusionsdüse 13 mit einem vorzugsweise ringförmigen Extrusionsspalt 11 zum Ausstoßen des Hüllenmaterials 15. Wenn hier auch nicht dargestellt, so gibt es Koextrusionseinrichtungen, die direkt auf die Außenfläche des Lebensmittels 14 das Hüllenmaterial 15 ausstoßen. Bei flüssigen oder niederviskosen Materialien ist dies allerdings schwierig. So wird, wie in Figur 6 dargestellt, ein Füllrohr verwendet, das über die Strecke X so über den Extrusionsspalt 11 vorsteht, dass das Hüllenmaterial 15 durch den Extrusionsspalt 11 auf das Füllrohr 9 extrudiert wird und sich so entlang dem Füllrohr 9 verfestigen kann und dann zusammen mit dem extrudierten Lebensmittel 14 von dem Füllrohr 9 abgezogen werden kann. Damit sich das extrudierte Hüllenmaterial 15 bereits auf dem Füllrohr 9 anfängt zu verfestigen, kann eine Einrichtung 16 zum Aufbringen eines Fixiermittels im Bereich der Strecke X des Füllrohrs angeordnet sein. Als Fixiermittel eignet sich eine Salzlösung, insbesondere eine Kalziumchloridlösung, z.B. 10%ig.

Zusätzlich oder alternativ kann die Vorrichtung eine Gleitmitteleinrichtung 19 aufweisen zum Zuführen eines Gleitmittels zwischen Füllrohr 9 und ausgestoßenem Hüllenmaterial 15. So kann der Gleitwert zwischen dem Füllrohr und dem ausgestoßenen Hüllenmaterial minimiert werden. Als Gleitmittel kann beispielsweise Wasser zugeführt werden. Die Gleitmitteleinrichtung umfasst beispielsweise eine Zuführeinrichtung 19a für das Gleitmittel. Die Zufuhr 19a ist hier als Kanal im Füllrohr 9 ausgebildet. Zum Beispiel verläuft der Kanal ringförmig in der Füllrohrwandung. Im Bereich des Extrusionsspalts 11 ist ein weiterer Ringspalt um die Außenfläche des Füllrohrs 9 angeordnet. Dazu weist das Füllrohr 9 z.B. im Bereich hinter dem weiteren Ringspalt 19b einen kleineren Durchmesser auf als das Füllrohr in einem Bereich vor dem weiteren Ringspalt 19b. Über den Ringspalt 19b kann eine Inneneinspritzung des Gleitmittels zwischen dem ausgestoßenen Hüllenmaterial und der Oberfläche des Füllrohrs 9 erfolgen. Somit kann das ausgesto-ßene Hüllenmaterial gut auf dem Füllrohr gleiten.

Dadurch, dass das Füllrohr 9 über den Extrusionsspalt 11 vorsteht, kann es mit seiner Auslassöffnung 12 besonders nah an der in Transportrichtung T nachgeordneten Transporteinrichtung 4 angeordnet werden. Hier ist die Transporteinrichtung 4 in der Abteileinrichtung 60 integriert und weist gegenüberliegende umlaufende Transportmittel 5a, 5b hier z.B. Transportbänder, auf, an denen jeweils beabstandete Abteilstempel 6a, 6b angeordnet sind. Unabhängig von diesem Ausführungsbeispiel können z.B. 1 - ca. 100 Abteilstempel an einem umlaufenden Transportmittel angeordnet sein.

Die Auslassöffnung 12 des Füllrohrs 9 ragt in diesem Ausführungsbeispiel so weit in Transportrichtung T vor, dass die Auslassöffnung 12 des Füllrohrs in einem Umlenkbereich zwischen den Transportmitteln angeordnet ist, d.h. in diesem Fall in einem Bereich hinter einer Ebene E2, auf der zumindest einer der vorderen Umlenkpunkte P der Transportbänder liegt und die senkrecht zur Transportrichtung T verläuft, d.h. hier senkrecht zur Bildebene. Das Füllrohr 9 reicht allerdings nur so weit in den Umlenkbereich, dass es zu keiner Kollision mit den Abteilstempeln 6a, 6b kommt. Dabei ist der Abstand von der Auslassöffnung 12 zu der Ebene E1, die senkrecht zur Transportrichtung T liegt und auf der zumindest eine der vorderen Achsen A1a, A1b um die die Transportmittel 5a, 5b umlaufen, liegt etwa 5-50 mm.

Wenn die Abteilstempel 6a, 6b auf den jeweiligen Transportmitteln 5a, 5b umlaufen, passieren sie jeweils den Umlenkpunkt P und sind im Umlenkbereich zwischen den Ebenen E1 und E2 noch nicht parallel zueinander ausgerichtet. Dadurch, dass die Abteilstempel nicht parallel zueinander ausgerichtet sind, streifen sie, wenn sie im Umlenkbereich aufeinander zu bewegt werden, Innenmasse aus der Hülle aus, sodass sich keine Innenmasse, sondern nur eine saubere Hülle in der Abteilstelle 8 befindet, wenn die Abteilstempel 6a, 6b dann parallel zueinander ausgerichtet sind und das Hüllenmaterial 15 verpressen. Die Abteilstelle 8 kann so sauber verpresst und (homogen) verbunden werden. Bei dem aushärtbaren Hüllenmaterial ist dabei in der Abteilstelle das Hüllenmaterial noch nicht vollständig ausgehärtet, d.h. noch nicht vollständig vernetzt, sodass sich das aushärtbare Hüllenmaterial auf der Ober- und Unterseite der Hülle in der Abteilstelle stoffschlüssig verbinden kann. Beim Verpressen weisen die Abteilstempel 6a, 6b beispielsweise einen Abstand s in einem Bereich von 0,1 - 0,5 mm auf. Dieser Abstand kann sich beispielsweise in Transportrichtung T noch verändern, indem z.B. der Abstand der Transportmittel an einem Ende, das dem Füllrohr zugewandt ist, größer ist als an einem entgegengesetzten hinteren Ende oder aber je nach Anwendungsfall gleich oder kleiner. So kann beispielsweise im vorderen und mittleren Bereich der Abstand in einem Bereich von 0,1 - 0,5 mm liegen und im hinteren Bereich bei einem Abstand von 0,1 - 2 mm. Der Abstand zwischen den Abteilstempeln kann auf beiden Seiten der Transportmittel unabhängig voneinander eingestellt werden, insbesondere durch Einstellen des Abstands der Transportmittel 5a, 5b zueinander.

Während des Transports der verpressten Sachets 2 in Transportrichtung T werden die Abteilstellen 8 also weiter durch die Abteilstempel 6a, 6b verpresst, sodass die Abteilstellen 8 während des Transports weiter aushärten und die Transporteinrichtung in einem stabilen Zustand verlassen können.

Am Ende der Transporteinrichtung, wie sie in Figur 1 gezeigt ist, verlassen die, wie in Figur 4 dargestellten Sachets 2 die Vorrichtung entweder als Sachetkette bei der die einzelnen Sachets noch über die Abteilstelle 8 verbunden sind oder einzeln. Die Sachets 2 können über eine Trenneinrichtung 17 (Figur 7) bereits in der Transporteinrichtung 4 oder anschließend in Einzelsachets getrennt werden, und zwar an der Abteilstelle 8. Aus diesem Grund ist es wichtig, dass die Sachets flächig und faltenfrei an der Abteilstelle 8 verpresst werden, derart, dass keine Flüssigkeit, bzw. kein Lebensmittel aus dem Sachet 2 über Falten oder Kanäle austreten kann.

Figur 3 zeigt eine Seitenansicht und einen Querschnitt von unterschiedlichen Füllrohren gemäß der vorliegenden Erfindung. Im oberen Bereich der Figur 3 ist ein Füllrohr 9 mit einem Füllrohrdurchmesser h1 gezeigt. In der Mitte der Figur 3 ist ein Füllrohr 9 gemäß einem bevorzugten Ausführungsbeispiel der vorliegenden Erfindung gezeigt. Anders als bei der obigen Abbildung weist die Auslassöffnung 12 nicht einen runden Querschnitt auf, sondern einen Querschnitt, der eine Höhe h2 aufweist, die kleiner ist als die Breite b der Auslassöffnung 12. Somit hat die Auslassöffnung 12 einen insbesondere ovalen Querschnitt oder einen rechteckigen Querschnitt mit abgerundeten Ecken. Dabei erstreckt sich die Breite b der Auslassöffnung 12 vorzugsweise in einer Richtung parallel zu den Transportmitteln, das heißt hier den Transportbändern 5a und 5b, das heißt auch entlang der Länge l der Abteilstempel 6a, 6b (siehe Figuren 5a, 5b). Dies bringt den Vorteil mit sich, dass das Lebensmittel bereits flach extrudiert werden kann und somit das Lebensmittel einfacher durch die Abteilstempel 6a, 6b verdrängt und die Hülle dann besser und faltenfreier verpresst werden kann. Falten sind zu vermeiden, da Falten beim Verfestigungsvorgang zu schwächeren Verbindungen führen können und auch zu Undichtigkeiten nach dem Trennvorgang der Sachets. Um eine entsprechende Auslassöffnung 12 zu realisieren, kann beispielsweise ein Rohrabschnitt 90 an ein hohlzylindrisches Füllrohr 9 angeformt werden, dessen Breite der Auslassöffnung 12 größer ist als der Durchmesser des Füllrohrs und die Höhe kleiner als der Durchmesser h1 des Füllrohrs. So können herkömmliche Extrusionsköpfe mit hohlzylindrischen Rohren verwendet werden.

Es ist auch möglich wie in der Figur 3 unten dargestellt, dass das gesamte Füllrohr bereits einen entsprechenden ovalen oder viereckigen (mit abgerundeten Kanten) Querschnitt aufweist.

In Figuren 5a und 5b werden die Abteilstempel 6a,6b in größerem Detail dargestellt. Die Abteilstempel 6a, bzw. 6b weisen einen Abstand k voneinander auf, der dann wiederum im Wesentlichen dem Abstand k zwischen den Abteilstellen 8 im Sachet 2 entspricht. Die Abteilstempel 6a, 6b weisen jeweils eine ebene und vorzugsweise glatte Pressfläche auf. Die trägt auch zu einer faltenfreien Abteilstelle bei, sodass bei einem mit flüssigem oder niederviskosem Lebensmittel befüllten Sachet keine Flüssigkeit an der Abteilstelle 8 austreten kann.

Vorteilhafterweise weist die Pressfläche der Abteilstempel 6a,6b eine Länge I auf, die sich senkrecht zur Transportrichtung T der Transporteinrichtung erstreckt und die größer als die Breite des ausgestoßenen Strangs ist, d.h. größer als der Durchmesser der Extrusionsdüse 13 (siehe z.B. Figur 6). Somit kann sichergestellt werden, dass im wesentlichen rechteckförmige Sachets erzeugt werden und gleichzeitig sichergestellt werden, dass die Abteilstempel das Lebensmittel über die gesamte Breite r des Sachets an der Abteilstelle ausstreifen und sicher verschließen.

Das Hüllenmaterial 15 kann somit an der Abteilstelle 8 vollflächig verpresst werden. Die Abteilstempel 6a, 6b können über eine Verbindungseinrichtung 20, die hier nur schematisch in Figur 5b dargestellt ist, an dem Transportmittel 5a, 5b, z.B. dem Transportband, befestigt werden. Als Material für die Abteilstempel ist z.B. Kunststoff oder Edelstahl besonders geeignet, da die Oberfläche nicht mit dem Hüllenmaterial verklebt.

Figur 7 zeigt eine mögliche Ausführungsform der vorliegenden Erfindung. Das hier gezeigte Ausführungsbeispiel entspricht im Wesentlichen den vorherigen Ausführungsbeispielen, wobei allerdings das untere Transportband 5b länger ist als das obere Transportband 5a Bei diesem Ausführungsbeispiel ist es möglich, dass ein Trennvorgang in Einzelportionen erfolgt, während der Transport nur noch auf dem unteren Band stattfindet. Dazu kann ein mitlaufendes Messer 70 vorgesehen sein. Das Messer kann als ein in und entgegen der Transportrichtung T umlaufendes Messer, insbesondere um eine quer zur Transportrichtung verlaufende Achse A1 rotierendes Messer 70, ausgebildet sein. Dadurch, dass das untere Transportmittel 5b die abgeteilten Produkte von der Herstellung bis zum Trennvorgang transportiert, ergibt sich auch kein Übergabeproblem. Der Trennvorgang erfolgt in etwa in der Mitte der Abteilstelle 8. Das Transportmittel, insbesondere der jeweilige Abteilstempel, kann beim Trennen zudem die Funktion einer Auflage für das Messer übernehmen. Das Messer 70 kann auch bei diesem Ausführungsbeispiel über einen Bewegungsmechanismus hin und her, d.h. in und entgegen Transportrichtung vor und zurückbewegt werden, derart, dass das Messer beim Durchtrennen der Abteilstelle in Transportrichtung mitläuft.

Bei diesem Ausführungsbeispiel mit einem verlängerten Transportmittel 5b werden zum Trennen die Abteilstempel 6b verwendet, d.h., dass das Messer 70 zum Trennen in Kontakt mit den Abteilstempeln kommt und die Abteilstempel beschädigen könnte. So könnte es sein, dass die Abteilstempel nicht mehr zuverlässig funktionieren und die Portionen nicht mehr sauber verschlossen werden können.

Aus diesem Grund ist das in den Figuren 8a-d gezeigte Ausführungsbeispiel vorteilhaft. Hier grenzt eine weitere Trenn-Transporteinrichtung 40 mit einem unteren umlaufenden Transportmittel 50b, in Transportrichtung betrachtet, an das erste untere Transportmittel 5b an, sodass die hergestellten Sachets 2, bzw. der Sachet - Produktstrang an das Transportmittel 50b, d.h. zum Beispiel an das umlaufende Band 50b, übergeben werden kann, wie aus Fig. 8b hervorgeht. Der Transport erfolgt nur noch auf einem unteren Band 50b, so dass nach oben hin Platz für eine Trenneinrichtung 17 ist.

Dieses Ausführungsbeispiel bringt den Vorteil mit sich, dass zum Trennen nicht die Abteilstempel 6a verwendet werden, sondern gesonderte Abtrennstempel 60b. Somit werden beim Trennen die Abteilstempel 6a,6b nicht beschädigt. Die Abtrennstempel 60b weisen z.B. den gleichen Abstand k wie die Abteilstempel 6a, 6b oben auf und können sich in Form und / oder Material von den Abteilstempeln 6a, 6b unterscheiden. Insbesondere können die Abtrennstempel 60b an den jeweiligen Trennvorgang angepasst werden.

Figur 8c zeigt schematisch die Aufsicht auf das Transportmittel 50b mit den Abtrennstempeln 60b.

Die Oberfläche des Abtrennstempels kann eben sein, gemäß einem bevorzugten Ausführungsbeispiel weist der Abtrennstempel 60b, wie aus Fig. 8d hervorgeht, allerdings einen Schlitz 61 auf, der sich zumindest abschnittsweise durch den jeweiligen Abtrennstempel 60b erstreckt und entweder zu den Seiten des Abtrennstempels 60b hin offen ist oder aber über die Seitenwandlungen des Abtrennstempels 60b verschlossen ist (nicht dargestellt).

Wesentlich ist, dass die Länge p des Schlitzes 61 mindestens so lang ist, wie die Länge des Messers 70, das sich zum Abtrennen der Sachets auf den Schlitz 61 zubewegt und in diesen eingreifen kann.

Somit kann die Kraft, die auf den Abtrennstempel 60b beim Trennen der Abteilstellen 8 wirkt, wesentlich reduziert werden. Das Messer muss sich auch nicht bis zum Boden des Schlitzes 61 bewegen, so dass ein berührungsloses Trennen der Abteilstelle möglich ist. Das Messer 70 kann somit die Abteilstelle 8, die über dem Schlitz 61 liegt, leicht und sauber durchtrennen.

Fig. 9 zeigt wie die Sachetkette mit der Abteilstelle 8 auf dem Schlitz 61 des geschlitzten Abtrennstempels liegt.

Ganz besonders vorteilhaft hat sich ein Zackenmesser 70 erwiesen, da es zunächst punktuell in das Hüllenmaterial an der Abteilstelle 8 zwischen den Sachets sticht, wobei sich durch Weiterbewegen des Messers nach unten die punktuellen Öffnungen aufweiten, bis es zur vollständigen Durchtrennung kommt. Wird das Messer nicht so weit nach unten bewegt, dass die Sachets vollständig durchtrennt werden, kann das Zackenmesser lediglich eine Perforierung erzeugen. Die so erzeugte Sachetkette kann dann von Hand, bei Bedarf an der Perforierung getrennt werden.

Zur Bewegung des Messers ist eine Bewegungseinrichtung 71 vorgesehen, die insbesondere in den Figuren 10a, 10b und 10c gezeigt ist. Der Bewegungsmechanismus 71 kann das Messer 70 in einer Vertikalrichtung, d.h. nach unten auf die Abteilstelle 8 über den Schlitz 61 bewegen und beim Durchtrennen in Transportrichtung T mitlaufend bewegen, wobei die Geschwindigkeit des Messers vorzugsweise, zumindest während des Abtrennvorgangs der Geschwindigkeit des Transportmittels 50b entspricht. Dann kann der Bewegungsmechanismus 71 das Messer 70 wieder in Vertikalrichtung, d.h. nach oben heben und zurück in die Gegentransportrichtung bewegen, um die nachfolgende Abteilstelle zu durchtrennen, wobei sich dann der zuvor geschilderte Vorgang wiederholt. Dabei bedeutet "in Vertikalrichtung "und "in Transportrichtung", dass der Bewegungsvektor des Messers einen entsprechenden Richtungsvektor aufweist - sich die Bewegungsrichtungen auch überlagern können.

Während des Durchtrennens bewegt sich das Messer 70 vorzugsweise parallel zur Transportrichtung T des Transportmittels 50b.

Als Bewegungsmechanismus 71 hat sich eine Kurbelmechanik als vorteilhaft erwiesen Optional kann das Messer 50b auch noch senkrecht zur Transportrichtung T und zur Vertikalrichtung V, das heißt in einer Richtung parallel zum Schlitz 61 bewegt werden. Das Sachet kann vorher für den Trennvorgang noch fixiert werden. Dies kann z.B. durch das Gehäuse, in welchem das Messer aufgenommen ist, erfolgen. Dieses Gehäuse ist dabei so federnd gelagert, dass bei der Bewegung der gesamten Messervorrichtung zuerst das Gehäuse mit der Abteilstelle in Kontakt kommt, um diese auf dem Abteilstempel zu fixieren. Anschließend trennt das Messer den Produktstrang an der Abteilstelle.

Die Verwendung eines geschlitzten Abtrennstempels 60b ist nur in Kombination mit einer weiteren Trenn-Transporteinrichtung 40 möglich, da sich ein solcher Stempel nicht zum Abteilen eignet, da keine glatte und dichte Abteilstelle erzeugt werden kann und Füllgut in der Abteilstelle 8 verbleiben kann.

Figur 11 zeigt eine weitere Ausführungsform gemäß der vorliegenden Erfindung, die sowohl für ein verlängertes unteres Transportmittel 5b, wie in Figur 7 gezeigt ist, geeignet ist, als auch für die Zwei-Band-Lösung, wie sie in Figur 8a gezeigt ist. Hier ist beispielsweise eine Trenn-Transporteinrichtung 40 mit einem Transportmittel 50b gezeigt. Das Messer 70 ist als Wiegemesser ausgebildet und weist eine abgerundete Schneidkante auf. Der Bewegungsmechanismus 71 ist derart ausgebildet, dass das Wiegemesser 70 eine Abrollbewegung auf dem Abteil- oder Abtrennstempel 6b, 60b durchführen kann, während es parallel zur Transportrichtung T des Transportmittels mit dem Transportmittel 50b oder 5b mitläuft. Dabei setzt das Wiegemesser zum Beispiel mit seinem vorderen Abschnitt auf dem Abteil- oder Abtrennstempel 6b, 60b an und rollt zunächst nach hinten ab und durchtrennt somit die Abteilstelle und führt z.B. danach diese Bewegung in umgekehrter Richtung durch. Eine solche Bewegung minimiert die Kraft auf den darunter angeordneten Stempel und somit die Beschädigung des darunterliegenden Stempels. Nach der Abrollbewegung und dem Trennen der Sachets an der Abteilstelle kann sich das Messer über den Bewegungsmechanismus 71 wieder nach oben und entgegen der Transportrichtung nach hinten zum nachfolgenden Abteil- oder Abtrennstempel bewegen und die folgende Abteilstelle durchtrennen.

Figur 12 zeigt noch eine weitere verschleißarme Möglichkeit, die Abteilstelle zu durchtrennen. Auch dieses Ausführungsbeispiel ist sowohl für eine Lösung mit verlängerndem unteren Transportmittel 5b (Fig.7) als auch für die Zwei-Band-Lösung (Fig. 8a) geeignet. Wie aus Figur 12 hervorgeht, ist das Messer 70 als Rollenschneider ausgebildet, der sich um eine im Wesentlichen parallel zur Transportrichtung T bzw. senkrecht zur Abteilstelle 8 verlaufende Achse A2 drehen kann. Das Messer 70 ist als rundes Schneidblatt ähnlich wie ein Pizzaroller aufgebaut und ist derart angeordnet, dass es zum Abtrennen eine Abrollbewegung quer, insbesondere senkrecht zur Transportrichtung T auf dem Abteilstempel 5b oder dem Abtrennstempel 50b durchführen kann. Dabei läuft das Messer 70 während der Abrollbewegung vorzugsweise mit gleicher Geschwindigkeit wie das Transportmittel 5b, 50b. Hat das Messer 70 das Sachet abgetrennt, kann es über den Bewegungsmechanismus 71 angehoben werden und entgegen der Transportrichtung zurück zum nachfolgenden Abteil- oder Abtrennstempel bewegt werden und wieder vom vorderen, d.h. hier dem der Bildebene zugewandten Ende des Abtrenn- oder Abteilstempels aus, eine Abrollbewegung durchführen. Auch eine Bewegung in entgegen gesetzter Richtung ist möglich. Bei diesem Ausführungsbeispiel umfasst die Vorrichtung mehrere, hier drei in Transportrichtung betrachtet hintereinander angeordnete Einzelmesser, die gleichzeitig mehrere, hier drei aufeinanderfolgenden Abteilstellen durchtrennen können, sich während des Abtrennens gemeinsam in Transportrichtung mitbewegen und die nach dem Durchtrennen gemeinsam zurückbewegt werden um die nächsten , hier die nächsten drei Abteilstellen zu durchtrennen.

Das Abrollmesser 70 und das Wiegemesser 70 können auch mit einem Abtrennstempel 60b, der einen Schlitz 61 aufweist, kombiniert werden.

Nachfolgend wird das erfindungsgemäße Verfahren unter Bezugnahme der Figuren 1 bis 7 näher erläutert.

Bei dem erfindungsgemäßen Verfahren zum Herstellen von gefüllten Sachets 2 wird zunächst ein Strang 10 aus einem mit Lebensmittel 14 gefüllten aushärtbarem Hüllenmaterial über die Koextrusionseinrichtung 3 extrudiert.

Vor dem Abteilen wird das Hüllenmaterial 15 noch mit einer Fixierlösung über eine Einrichtung 16 zum Aufbringen der Fixierlösung behandelt. Die Fixierlösung kann über die Einrichtung 16 beispielsweise auf das auf das Füllrohr 9 aufgebrachte Hüllenmaterial 9, z.B. ringförmig aufgesprüht werden und in der in Figur 1 gezeigten Wanne aufgefangen werden. Als Fixierlösung dient insbesondere eine Kalziumchloridlösung. Wie zuvor beschrieben, kann auch ein Gleitmittel zwischen Füllrohr und Hüllenmaterial 15 eingebracht werden.

Der so erzeugte Strang 10 wird am Ende des Füllrohrs 9 ausgestoßen. Das Ende des Füllrohrs 9 ragt dabei möglichst weit in Transportrichtung T vor, d.h. vorzugsweise bis in einen Umlenkbereich der Transportmittel 5a, 5b. Wie insbesondere aus der Figur 2 hervorgeht, stehen die Abteilstempel 6a, 6b, wenn sie in den Strang 10 eingreifen unter einem Winkel α zueinander und bewegen sich dann weiter, bis sie schließlich parallel zueinander ausgerichtet sind. So streifen die Abteilstempel 6a, 6b, wenn sie sich im Umlenkbereich aufeinander zu bewegen, bis sie wieder im Wesentlichen parallel zueinander ausgerichtet sind, das Lebensmittel 14, d.h., die Innenmasse, aus, sodass sich kein Lebensmittel, sondern nur eine saubere Hülle in der Abteilstelle 8 befindet. Zu diesem Zeitpunkt ist das Hüllenmaterial 15 noch nicht vollständig ausgehärtet und vernetzt, sodass die Abteilstelle 8 sauber verpresst und verklebt werden kann und sich Ober- und Unterseite stoffschlüssig verbinden. Die so hergestellten Sachets 2 werden über die Abteilstempel 6a, 6b in Transportrichtung T weiter transportiert und während des Transports weiter verpresst. Während des Transports in der Transporteinrichtung 4 können die Abteilstellen 8 sich weiter verfestigen und stabilisieren.

Der Vorgang wiederholt sich und die nachfolgenden Abteilstempel 6a, 6b greifen in den erzeugten Strang in gleicher Weise ein wie zuvor beschrieben. Der Abstand der Abteilstempel entspricht dabei im Wesentlichen dem Abstand der Abteilstellen im Sachet 2.

Die produzierten Sachets 2 weisen, wie aus Figur 4 hervorgeht, dabei eine rechteckige flache Form auf, d.h. die Höhe u ist kleiner als die Breite r. Die Sachets 2 sind vorne und hinten durch die Abteilstelle 8a, 8b mit einer Breite m begrenzt, die vorzugsweise die halbe Abmessung der gesamten durch die Abteilstempel erzeugten Abteilstelle 8 aufweist und im Wesentlichen der halben Breite der Abteilstempel 6a, 6b entspricht. Die verpressten Endbereiche, d.h. die Abteilstellen 8a, 8b, die die Sachets vorne und hinten begrenzen, sind flach und erstrecken sich über die gesamte Breite des Sachets. Sie haben auch eine rechteckige Form.

K liegt z.B. in einem Bereich von 15 - 200 mm, r liegt vorzugsweise in einem Bereich von 15 - 70 mm, u liegt vorzugsweise in einem Bereich von 4 - 40 mm. Diese Abmessungen sind nur beispielhaft und die Erfindung ist nicht darauf beschränkt.

Anschließend werden die Sachets über eine Trenneinrichtung 17 entlang der Abteilstelle 8 über ein in Transportrichtung mitlaufendes Messer 70 durchtrennt.

Besonders vorteilhaft ist, wenn beim Durchtrennen wie z.B. in den Figuren 10a, b, c dargestellt ist, über einen Bewegungsmechanismus 71 das Messer 70 in und entgegen Transportrichtung hin und her bewegt wird, d.h., dass sich das Messer 70 auf die Abteilstelle 8 zwischen den Sachets zubewegt, während des Abtrennens in Transportrichtung T bewegt wird, dann in Vertikalrichtung V angehoben wird und zurück entgegen der Transportrichtung T zur nachfolgenden Abteilstelle 8 bewegt wird. Während des Durchtrennens bewegt sich also das Messer mit dem Abteil - oder Abtrennstempel mit.

Es ist besonders vorteilhaft, wenn der Transporteinrichtung 4 eine Trenn-Transporteinrichtung 40 nachgeordnet ist, mit umlaufenden Abtrennstempeln 60b an denen die jeweilige Abteilstelle 8 durchtrennt wird. Das Messer 70 kann sich dann von oben auf den jeweiligen Abtrennstempel 60b bewegen und die Abteilstelle 8 durchtrennen. Dies hat den Vorteil, dass die Abteilstempel 6b nicht zum Trennen verwendet werden, sondern stattdessen gesonderte Abtrennstempel 60b, die eigens dafür ausgelegt werden können und wie zuvor beschrieben, z.B. einen Schlitz 61 aufweisen. Vorteilhafterweise ist das Messer als Zackenmesser ausgebildet, das in den Schlitz 61 eingreift und die Sachets an der Abteilstelle 8 durchtrennt.

Wie zuvor beschrieben, kann die Abteilstelle 8 auch durch ein Wiegemesser oder einen Rollenschneider durchtrennt werden, die ebenfalls von einem Bewegungsmechanismus beim Durchtrennen der Abteilstelle 71 entsprechend in Transportrichtung mitlaufend zum jeweiligen Stempel 6b,60b bewegt werden.

Unabhängig von der jeweiligen Ausführungsform des Messers, können mehrere in Transportrichtung hintereinander angeordnete Messer angeordnet sein, die beim Durchtrennen von mehreren Abtrennstellen gemeinsam in Transportrichtung bewegt werden können und anschließend auch gemeinsam wieder zum Durchtrennen der nachfolgenden Abtrennstellen zurückbewegt werden.

Mehrere Messer können auch in den Ausführungsbeispielen verwendet werde, bei dem die Messer um eine Achse rotieren (hier zum Beispiel um 180° zueinander angeordnete Messer, wie beispielsweise in der Figur 7 dargestellt ist) oder aber um ein umlaufendes Transportmittel angeordnete Messer.

Gemäß einer weiteren nicht dargestellten Ausführungsform kann die Trenn-Transporteinrichtung 40, wie sie in Figur 8a und 8b dargestellt ist, nicht nur ein unteres umlaufendes Transportmittel, sondern übereinanderliegende umlaufende Transportmittel aufweisen, wobei eines der Transportmittel die voneinander beabstandeten Abtrennstempel aufweist und das andere Transportmittel mehrerer umlaufende Messer aufweist.

## Patentansprüche

1. Vorrichtung (1) zum Herstellen von mit flüssigem oder pastösem Füllgut, insbesondere mit flüssigen oder pastösen Lebensmitteln (14), gefüllten Sachets (2) mit:
- einer Koextrusionseinrichtung (3) zum Koextrudieren eines Strangs (10) aus einem mit dem Füllgut (14) gefüllten Hüllenmaterial (15),
- einer Abteileinrichtung (60) mit gegenüberliegenden umlaufenden Abteilstempeln (6a, 6b) zum Abteilen und Verpressen des Strangs (10) zu Sachets (2),
- einer Transporteinrichtung (4) zum Transportieren der Sachets (2) in Transportrichtung (T), und mit
- einer Trenneinrichtung (17), um aufeinanderfolgende Sachets (2) im Bereich einer jeweiligen Abteilstelle (8) voneinander zu trennen, die ein Messer (70) umfasst, das während des Trennvorgangs in Transportrichtung (T) mitläuft.

2. Vorrichtung nach Anspruch 1, **dadurch gekennzeichnet, dass**
das mitlaufende Messer (70) als ein in und entgegen der Transportrichtung (T) umlaufendes Messer, insbesondere um eine quer zur Transportrichtung verlaufende Achse (A 1) rotierendes Messer, ausgebildet ist.

3. Vorrichtung nach Anspruch 1, **dadurch gekennzeichnet, dass**
das mitlaufende Messer (70) als ein über einen Bewegungsmechanismus (71) in und entgegen Transportrichtung (T) hin und her bewegbares Messer ausgebildet ist.

4. Vorrichtung nach mindestens einem der Ansprüche 1-3, **dadurch gekennzeichnet, dass**
die Transporteinrichtung (4) gegenüberliegenden, umlaufende Transportmitteln (5a, 5b), insbesondere Transportbänder oder -ketten, umfassen, an denen jeweils die beabstandeten Abteilstempel (6a, 6b) angeordnet sind,
insbesondere derart, dass beim Transport der Sachets (2) in Transportrichtung (T) die Abteilstempel (6a, 6b) das Hüllenmaterial an den Abteilstellen (8) weiter verpressen können.

5. Vorrichtung nach Anspruch 4, **dadurch gekennzeichnet, dass** die Transportmittel übereinander angeordnet sind und das untere umlaufende Transportmittel (5b) länger als das darüber liegende (5a) ist.

6. Vorrichtung nach mindestens einem der Ansprüche 1- 4, **dadurch gekennzeichnet, dass** die Trenneinrichtung (17) eine in Transportrichtung (T) nach der Transporteinrichtung (4) angeordnete Trenn-Transporteinrichtung (40) mit einem umlaufenden Transportmittel (50 b) aufweist, an dem voneinander beabstandete Abtrennstempel (60 b) angeordnet sind, auf denen die Abteilstellen (8) der Sachets (2) zum Trennen aufliegen können.

7. Vorrichtung (1) nach Anspruch 6, **dadurch gekennzeichnet, dass** die Trenntransporteinrichtung (40) übereinanderliegende, umlaufende Transportmittel aufweist, wobei eines der Transportmittel die voneinander beabstandeten Abtrennstempel aufweist und das andere Transportmittel mehrerer umlaufende Messer (70) aufweist.

8. Vorrichtung nach Anspruch 6 oder 7, **dadurch gekennzeichnet, dass** die Abtrennstempel (60b) jeweils eine Aussparung (61), insbesondere einen Schlitz (61) aufweisen, in den das Messer (70) zum Trennen der Sachets (2) eingreift.

9. Vorrichtung nach Anspruch 7 oder 8, **dadurch gekennzeichnet, dass** die Aussparung (61) in dem Abtrennstempel und der Bewegungsmechanismus (71) für das Messer derart ausgelegt sind, dass das Messer (70) beim Abtrennen die Unterseite der Aussparung nicht berührt.

10. Vorrichtung nach mindestens Anspruch 3, **dadurch gekennzeichnet, dass** der Bewegungsmechanismus derart ausgebildet ist, dass das Messer in Transportrichtung (T) hin und entgegen Transportrichtung zurück und in Vertikalrichtung (V) noch oben und unten bewegbar ist.

11. Vorrichtung nach mindestens einem der Ansprüche 1-10, **dadurch gekennzeichnet, dass** das Messer (70) als Zackenmesser ausgebildet ist.

12. Vorrichtung nach mindestens einem der Ansprüche 1 -10 **dadurch gekennzeichnet, dass** das Messer (70) als Wiegemesser mit einer gekrümmten Schneide ausgebildet ist, wobei der Bewegungsmechanismus (71) derart ausgebildet ist, dass das Wiegemesser (70) beim Trennen eine Abwälzbewegung quer zur Transportrichtung (T) auf dem Abteilstempel (6b) oder dem Abtrennstempel (60b) machen kann und währenddessen in Transportrichtung (T) mitbewegt werden kann.

13. Vorrichtung nach mindestens einem der vorhergehenden Ansprüche, **dadurch gekennzeichnet, dass** das Messer (70) als Rollenschneider ausgebildet ist, wobei das Messer um eine im Wesentlichen in Transportrichtung (T) verlaufende Achse (A2) rotiert und derart angeordnet ist, dass es zum Abtrennen eine Abrollbewegung quer zur Transportrichtung auf dem Abteilstempel oder dem Abtrennstempel durchführen kann.

14. Vorrichtung (1) nach mindestens einem der Ansprüche 1-13, **dadurch gekennzeichnet, dass** die Vorrichtung (1) in Transportrichtung (T) betrachtet vor der Abteileinrichtung eine Einrichtung zum Aufbringen eines Fixiermittels (16) aufweist.

15. Vorrichtung nach mindestens einem der Ansprüche 1-14, **dadurch gekennzeichnet, dass** die Vorrichtung mehrere Messer (70) aufweist, die insbesondere in Transportrichtung hintereinander angeordnet sind.

16. Verfahren zum Herstellen von mit flüssigem oder pastösem Füllgut, insbesondere mit flüssigen oder pastösen Lebensmitteln (14), gefüllten Sachets (2), insbesondere mit einer Vorrichtung (1) nach mindestens einem der Ansprüche 1-15, **dadurch gekennzeichnet, dass**
ein Strang (10) aus einem mit Füllgut (14) gefüllten, aushärtbaren Hüllenmaterial (15) über eine Koextrusionseinrichtung (3) extrudiert wird und der Strang (10) zwischen umlaufende Abteilstempel (6a, 6b) geführt wird, wobei
die umlaufenden Abteilstempel (6a, 6b) sich aufeinander zu bewegen, in den Strang (10) eingreifen und dabei das Füllgut (14) an einer Abteilstelle (8) aus dem Hüllenmaterial (15) ausstreifen und das noch nicht vollständig ausgehärtete Hüllenmaterial (15) an der Abteilstelle (8) flächig zu einem Sachet (2) verpressen,
wonach aufeinanderfolgende Sachets (2) im Bereich einer Abteilstelle (8) voneinander mit einem Messer (70) einer Trenneinrichtung (17) getrennt werden, das während des Trennvorgangs in Transportrichtung (T) der Sachets mitläuft.

## Geänderte Patentansprüche

### Geänderte Patentansprüche gemäss Regel 137(2) EPÜ.

1. Vorrichtung (1) zum Herstellen von mit flüssigem oder pastösem Füllgut, insbesondere mit flüssigen oder pastösen Lebensmitteln (14), gefüllten Sachets (2) mit:
- einer Koextrusionseinrichtung (3) zum Koextrudieren eines Strangs (10) aus einem mit dem Füllgut (14) gefüllten Hüllenmaterial (15),
- einer Abteileinrichtung (60) mit gegenüberliegenden umlaufenden Abteilstempeln (6a, 6b) zum Abteilen und flächigen Verpressen des Strangs (10) zu Sachets (2),
- einer Transporteinrichtung (4) zum Transportieren der Sachets (2) in Transportrichtung (T), wobei die Transporteinrichtung (4) gegenüberliegende, umlaufende Transportmitteln (5a, 5b), insbesondere Transportbänder oder -ketten, umfasst, an denen jeweils die beabstandeten Abteilstempel (6a, 6b) angeordnet sind,
derart, dass beim Transport der Sachets (2) in Transportrichtung (T) die Abteilstempel (6a, 6b) das Hüllenmaterial an den Abteilstellen (8) weiter verpressen können,
und mit
- einer Trenneinrichtung (17), um aufeinanderfolgende Sachets (2) im Bereich einer jeweiligen Abteilstelle (8) voneinander zu trennen, die ein Messer (70) umfasst, das während des Trennvorgangs in Transportrichtung (T) mitläuft.

2. Vorrichtung nach Anspruch 1, **dadurch gekennzeichnet, dass**
das mitlaufende Messer (70) als ein in und entgegen der Transportrichtung (T) umlaufendes Messer, insbesondere um eine quer zur Transportrichtung verlaufende Achse (A 1) rotierendes Messer, ausgebildet ist.

3. Vorrichtung nach Anspruch 1, **dadurch gekennzeichnet, dass**
das mitlaufende Messer (70) als ein über einen Bewegungsmechanismus (71) in und entgegen Transportrichtung (T) hin und her bewegbares Messer ausgebildet ist.

4. Vorrichtung nach Anspruch 4, **dadurch gekennzeichnet, dass** die Transportmittel übereinander angeordnet sind und das untere umlaufende Transportmittel (5b) länger als das darüber liegende (5a) ist.

5. Vorrichtung nach mindestens einem der Ansprüche 1- 3, **dadurch gekennzeichnet, dass** die Trenneinrichtung (17) eine in Transportrichtung (T) nach der Transporteinrichtung (4) angeordnete Trenn-Transporteinrichtung (40) mit einem umlaufenden Transportmittel (50 b) aufweist, an dem voneinander beabstandete Abtrennstempel (60 b) angeordnet sind, auf denen die Abteilstellen (8) der Sachets (2) zum Trennen aufliegen können.

6. Vorrichtung (1) nach Anspruch 5, **dadurch gekennzeichnet, dass** die Trenntransporteinrichtung (40) übereinanderliegende, umlaufende Transportmittel aufweist, wobei eines der Transportmittel die voneinander beabstandeten Abtrennstempel aufweist und das andere Transportmittel mehrerer umlaufende Messer (70) aufweist.

7. Vorrichtung nach Anspruch 5 oder 6, **dadurch gekennzeichnet, dass** die Abtrennstempel (60b) jeweils eine Aussparung (61), insbesondere einen Schlitz (61) aufweisen, in den das Messer (70) zum Trennen der Sachets (2) eingreift.

8. Vorrichtung nach Anspruch 7, **dadurch gekennzeichnet, dass** die Aussparung (61) in dem Abtrennstempel und der Bewegungsmechanismus (71) für das Messer derart ausgelegt sind, dass das Messer (70) beim Abtrennen die Unterseite der Aussparung nicht berührt.

9. Vorrichtung nach mindestens Anspruch 1, **dadurch gekennzeichnet, dass** der Bewegungsmechanismus derart ausgebildet ist, dass das Messer in Transportrichtung (T) hin und entgegen Transportrichtung zurück und in Vertikalrichtung (V) noch oben und unten bewegbar ist.

10. Vorrichtung nach mindestens einem der Ansprüche 1-9, **dadurch gekennzeichnet, dass** das Messer (70) als Zackenmesser ausgebildet ist.

11. Vorrichtung nach mindestens einem der Ansprüche 1 - 9 **dadurch gekennzeichnet, dass** das Messer (70) als Wiegemesser mit einer gekrümmten Schneide ausgebildet ist, wobei der Bewegungsmechanismus (71) derart ausgebildet ist, dass das Wiegemesser (70) beim Trennen eine Abwälzbewegung quer zur Transportrichtung (T) auf dem Abteilstempel (6b) oder dem Abtrennstempel (60b) machen kann und währenddessen in Transportrichtung (T) mitbewegt werden kann.

12. Vorrichtung nach mindestens einem der vorhergehenden Ansprüche, **dadurch gekennzeichnet, dass** das Messer (70) als Rollenschneider ausgebildet ist, wobei das Messer um eine im Wesentlichen in Transportrichtung (T) verlaufende Achse (A2) rotiert und derart angeordnet ist, dass es zum Abtrennen eine Abrollbewegung quer zur Transportrichtung auf dem Abteilstempel oder dem Abtrennstempel durchführen kann.

13. Vorrichtung (1) nach mindestens einem der Ansprüche 1-12, **dadurch gekennzeichnet, dass** die Vorrichtung (1) in Transportrichtung (T) betrachtet vor der Abteileinrichtung eine Einrichtung zum Aufbringen eines Fixiermittels (16) aufweist.

14. Vorrichtung nach mindestens einem der Ansprüche 1-13, **dadurch gekennzeichnet, dass** die Vorrichtung mehrere Messer (70) aufweist, die insbesondere in Transportrichtung hintereinander angeordnet sind.

15. Verfahren zum Herstellen von mit flüssigem oder pastösem Füllgut, insbesondere mit flüssigen oder pastösen Lebensmitteln (14), gefüllten Sachets (2), insbesondere mit einer Vorrichtung (1) nach mindestens einem der Ansprüche 1-14, **dadurch gekennzeichnet, dass**
ein Strang (10) aus einem mit Füllgut (14) gefüllten, aushärtbaren Hüllenmaterial (15) über eine Koextrusionseinrichtung (3) extrudiert wird und der Strang (10) zwischen umlaufende Abteilstempel (6a, 6b) geführt wird, wobei
die umlaufenden Abteilstempel (6a, 6b) sich aufeinander zu bewegen, in den Strang (10) eingreifen und dabei das Füllgut (14) an einer Abteilstelle (8) aus dem Hüllenmaterial (15) ausstreifen und das noch nicht vollständig ausgehärtete Hüllenmaterial (15) an der Abteilstelle (8) flächig zu einem Sachet (2) verpressen,
wonach aufeinanderfolgende Sachets (2) im Bereich einer Abteilstelle (8) voneinander mit einem Messer (70) einer Trenneinrichtung (17) getrennt werden, das während des Trennvorgangs in Transportrichtung (T) der Sachets mitläuft,
wobei die Transporteinrichtung (4) gegenüberliegende, umlaufende Transportmitteln (5a, 5b), insbesondere Transportbänder oder -ketten, umfasst, an denen jeweils die beabstandeten Abteilstempel (6a, 6b) angeordnet sind,
derart, dass beim Transport der Sachets (2) in Transportrichtung (T) die Abteilstempel (6a, 6b) das Hüllenmaterial an den Abteilstellen (8) weiter verpressen.
